# EUROPÄISCHE PATENTSCHRIFT

(11) **EP 1 078 849 B1**
(45) Veröffentlichungstag und Bekanntmachung des Hinweises auf die Patenterteilung: **24.09.2003**
(21) Anmeldenummer: 00117071.1
(22) Anmeldetag: 09.08.2000
(51) Int. Cl.: B63G 8/32, F41A 9/01

(54) **Stau- und Transporteinrichtung für in Torpedorohre zu verbringende Körper**
Arrangement for storing and conveying items to be placed inside torpedo tubes
Arrangement pour stocker et transporter des éléments disposés à l'intérieur de tubes lance-torpilles

(30) Priorität: 24.08.1999 DE 19940105
(43) Veröffentlichungstag der Anmeldung: 28.02.2001
(73) Patentinhaber: HOWALDTSWERKE-DEUTSCHE WERFT AG, 24143 Kiel (DE)
(72) Erfinder: Toobe, Werner, 24159 Kiel (DE); Stäuble, Ulrich, 24232 Schönkirchen (DE); Frahm, Adolf, 24229 Dänischenhagen (DE)
(74) Vertreter: Köckeritz, Günter

(56) Entgegenhaltungen:
- DE-A- 2 757 185
- DE-A- 3 345 334
- FR-A- 751 144
- US-A- 2 933 183
- US-A- 3 022 031
- US-A- 3 888 346
- US-A- 5 158 173

## Beschreibung

Die Erfindung bezieht sich auf eine Stau- und Transporteinrichtung für in Torpedorohre zu verbringende Körper wie Torpedos, Minen, Flugkörper u.s.w. auf U-Booten. Dabei ist die Bewaffnung hinter den Torpedorohren in Gerüsten mit Aufnahmen in Form von Containern bzw. Mulden angeordnet.

Einrichtungen dieser Art sind in verschiedenen Ausführungen bekannt. US 3 888 346 beschreibt eine Transporteinrichtung gemäß dem Oberbegriff des Anspruchs 1. Nach der DE-2757185 ist eine Vorrichtung für den Transport von Torpedos zur Bevorratung in vorbestimmten Lagerstationen und zum Be- und Entladen von Torpedorohren bekannt. Bei diesem System wird die Bewaffnung in Gerüsten gelagert und ein Transportwagen transportiert zwischen zwei ortsfest voneinander angeordneten Führungsschienen die Bewaffnung von der Lagerung zum Torpedorohr. Anordnungen dieser Art weisen starr verbundene Führungen auf, die bei Schockbelastung (Explosionseinwirkung) den Mangel haben, daß die vollen und unzulässig hohen Beschleunigungen auf die zu verbringenden Körper, wie Torpedos, Minen, Flugkörper oder dergleichen übertragen werden.

Nach der DE 3345334 ist eine weitere Stau- und Transportvorrichtung bekannt. Hier bilden die Container ein elastisch gelagertes Umlaufmagazin. Dabei wird die Bewaffnung für jedes Torpedorohr in einem Container angeordnet. Einrichtungen dieser Art haben den Mangel, daß bei unterschiedlicher Bewaffnung in den Containem die FederFeder-Schockdämpfungselemente bzw. Gummi-Schockdämpfungselemente unterschiedlich einfedern, so daß sich die Lage des Umlaufmagazins ändert. Bei unterschiedlicher Bewaffnung ändert sich das Gewicht und damit die Beaufschlagung der Schockdämpfungselemente. Um die Bewaffnung in die Torpedorohre zu laden, muß die elastische Lagerung aufgehoben werden. Hierzu wird das Umlaufmagazin mit Containern auf die Kaliberachse des Torpedorohres mechanisch fixiert. Einrichtungen dieser Art erfordern einen großen mechanischen Aufwand. Nachteilig ist weiterhin, daß die hohen Schockbeanspruchungen während der Fixierung ungedämpft auf die zu verbringenden Körper übertragen werden.

Die Aufgabe der Erfindung ist es, die genannten Nachteile zu beseitigen und die Übertragung der hohen Schockbeanspruchungen auf die Körper, die in die Torpedorohre verbracht werden wie Torpedos, Minen, Flugkörper und dergleichen, herabzusetzen.

Die Lösung dieser Aufgabe erfolgt durch den Anspruch 1. Vorteilhafte Ausgestaltungen sind den Ansprüchen 2 bis 6 entnehmbar.

Die Stau- und Transporteinrichtung besteht aus Containern, die in einem Gerüst angeordnet sind. Am Gerüst werden vertikal Schockdämpfungselemente angeordnet und an einem Fundament befestigt. Die Vorspannung der Schockdämpfungselemente ist größer als die maximale Last des Gerüstes mit Containern und darin befindlicher Bewaffnung, unabhängig davon, welche Bewaffnung gewählt wurde, also auch für die mit dem größten Gewicht. Hierdurch wird die Lage der Kaliberachse zu den Torpedorohren auch durch unterschiedliche Belastungen des Gerüstes in vertikaler Lage nicht verändert.

Für den Schockabbau in beiden horizontalen Richtungen sind Schockdämpfungselemente in horizontaler Richtung am Gerüst angeordnet und ebenfalls am Fundament befestigt. Die Vorspannung der Elemente ist so groß, daß auch bei maximaler Schräglage des U-bootes bzw. bei Beladung der Torpedorohre die Kaliberachse zu den Torpedorohren nicht verändert wird.

Durch die gewählte Vorspannung der Schockdämpfungselemente verbleibt die Kaliberachse der Container mit der darin befindlichen Bewaffnung im Betriebsfall in der vorgesehenen Kaliberachse zu den Torpedorohren.

Weiterhin wird mit der beschriebenen Stau- und Transporteinrichtung die Schockbelastung auf das Gerüst und damit auf die im Container befindliche Bewaffnung erheblich reduziert. Die Stau- und Transporteinrichtung realisiert damit ohne umfangreiche oder komplizierte Mittel, daß die auftretenden hohen radialen und axialen Schockbeanspruchungen auch während der Beladung auf ein zulässiges Maß reduziert werden.

Die Erfindung wird anhand eines Ausführungsbeispieles näher erläutert.

Es zeigen:
- Fig. 1: einen Längsschnitt durch ein U-Boot im Bereich der Torpedorohre und der Stau- und Transporteinrichtung,
- Fig. 2: eine Draufsicht auf die Ecke des Gerüstes,
- Fig. 3: einen Querschnitt der Stau- und Transporteinrichtung gemäß Linie III - III der Fig. 1,
- Fig. 4: Schockdämpfungselemente für vertikale Richtung mit Vorspannung,
- Fig. 5: Schockdämpfungselemente für vertikale Richtung mit Vorspannung und Druckbeanspruchungen,
- Fig. 6: Schockdämpfungselemente für vertikale Richtung mit Vorspannung und Zugbeanspruchung und
- Fig. 7: Schockdämpfungselemente für horizontale und axiale Richtung.

In der dargestellten Anordnung gemäß Fig. 1 und 2 ist ein Druckkörper 1 eines U-bootes mit Torpedorohren 2 und 3 ausgerüstet. Auf dem Zwischendeck 4 sind hinter den Torpedorohren 2 und 3 Fundamente 5 angeordnet. Zwischen den Fundamenten 5 befindet sich ein Gerüst 6 mit Containem 7, in denen die Bewaffung wie Torpedos, Minen oder Flugkörper aufgenommen werden.

Das Gerüst 6 stützt sich über vertikale bzw. horizontale Schockdämpfungselemente 8 und 9 elastisch auf dem Fundament 5 und über ein Schockdämpfungselement 10 auf dem Zwischendeck 4 ab. Die Schockdämpfungselemente 8,9,10 sind soweit vorgespannt, daß die im Betriebsfall auftretenden Kräfte geringer als die Vorspannung sind.

Um die Lage der Kaliberachse zwischen dem Gerüst 6 mit den darin angeordneten Containern 7 und den Torpedorohren 2,3 durch unterschiedliche Belastungen nicht zu verändern, ist vorgesehen, daß die Schockdämpfungselemente 8,9,10 mit einer Vorspannung versehen werden, die größer ist als die im Betriebsfalle auftretenden Kräfte.

Erst im Schockfalle, der ein Mehrfaches der Betriebskräfte auslöst, erfolgt ein elastisches Nachgeben der Schockdämpfungselemente 8,9,10. Der so noch wirksame Schockeinfluß auf den gelagerten Körper, das Gerüst 6 mit Containern 7 und darin befindlicher Bewaffnung wird auf ein erträgliches Maß reduziert.

Nach der Schockeinwirkung erfolgt eine selbsttätige Rückstellung der Schockdämpfungselemente 8,9,10 in die Ausgangslage, so daß sich die Container 7 mit der darin befindlichen Bewaffnung wieder in ihrer Ausgangslage befinden.

Aus Figur 3 ist der Querschnitt nach Figur 1 ersichtlich. Die Torpedorohre 2,3 befinden sich in Höhe der Container 7, die wiederum im Gerüst 6 angeordnet sind. Das Gerüst 6 ist über das Schockdämpfungselemente 8 mit dem Fundament 5 und über das Schockdämpfungselement 10 mit dem Zwischendeck 4 verbunden. Das Fundament 5 befindet sich auf dem Zwischendeck 4.

Die Funktionsweise des Schockdämpfungselementes ist aus Figur 4 ersichtlich. Das Schockdämpfungselement ist im vorgespannten Zustand dargestellt. Je nach Position der Schocklast kann das Element sowohl nach unten, siehe Fig. 5 als auch nach oben, siehe Fig. 6 ausweichen. Beim Ausweichen nach unten werden das obere und das untere Federpaket belastet und beim Ausweichen nach oben wird das untere Federpaket belastet. Nach der Schockeinwirkung nimmt das Schockdämpfungselement wieder die Ausgangsposition, siehe Figur 4 ein.

Die in den Figuren 4, 5, 6 dargestellte Federart ist nur beispielhaft anzusehen, es könnten ebenso Tellerfedern, Gasdruckfedern, Schraubenfedern bzw. jegliche andere Art einer elastischen Lagerung zur Ausführung kommen.

### Aufstellung der verwendeten Bezugszeichen

- 1: Druckkörper
- 2,3: Torpedorohr
- 4: Zwischendeck
- 5: Fundament
- 6: Gerüst
- 7: Container
- 8,9,10: Sckockdämpfungselement

## Patentansprüche

1. Stau- und Transporteinrichtung für in Torpedorohre zu verbringende Körper wie Torpedos, Minen, Flugkörper und dergleichen, bei der die Stau- und Transporteinrichtung aus Containern besteht, die in einem Gerüst angeordnet sind,
**dadurch gekennzeichnet, daß**
das Gerüst (6) an einem Fundament (5) und einem Zwischendeck (4) befestigt ist und
unmittelbar zwischen dem Gerüst (6) und dem Fundament (5) und dem Zwischendeck (4) vorgespannte elastische Schockdämpfungselemente (8,9,10) angeordnet sind.

2. Stau- und Transporteinrichtung nach Anspruch 1,
**dadurch gekennzeichnet, daß**
die Vorspannung der elastischen Schockdämpfungselemente (8,9,10) größer als die im Betriebsfall ohne Schockeinwirkung auftretenden Kräfte ist.

3. Stau- und Transporteinrichtung nach Anspruch 1,
**dadurch gekennzeichnet, daß**
das Gerüst (6) mit den darin befindlichen Containem (7) über horizontale und vertikale, vorgespannte elastische Schockdämpfungselemente (8,9,10) mit dem Fundament (5) und dem Zwischendeck (4) verbunden ist, die radiale und axiale Schockbeanspruchungen reduzieren.

4. Stau- und Transporteinrichtung nach Anspruch 1,
**dadurch gekennzeichnet, daß**
die Schockdämpfungselemente (8,9,10) als Feder-Schockdämpfungselemente unterschiedlicher Art ausgeführt sind.

5. Stau- und Transporteinrichtung nach Anspruch 1,
**dadurch gekennzeichnet, daß**
die Schockdämpfungselemente (8,9,10) nach Schockeinwirkung selbsttätig ihre Ausgangslage einnehmen und sich somit die Lage der Kaliberachse zwischen der Stau- und Transporteinrichtung und den Torpedorohren nicht verändert.

6. Stau- und Transporteinrichtung nach Anspruch 1,
**dadurch gekennzeichnet, daß**
die Justage der Kaliberachse zwischen dem Gerüst (6) mit den darin angeordneten Containem (7) und den Torpedorohren (2,3) bei Betriebslasten unverändert bleibt.

## Claims

1. Stowing and transporting apparatus for bodies which are to be introduced into torpedo tubes, such as torpedoes, mines, missiles and the like, wherein the stowing and transporting apparatus comprises containers which are disposed in a frame, **characterised in that** the frame (6) is mounted on a base (5) and a lower deck (4), and initially tensioned resilient shock absorbing elements (8,9,10) are disposed indirectly between the frame (6) and the base (5) and the lower deck (4).

2. Stowing and transporting apparatus according to claim 1, **characterised in that** the initial tension of the resilient shock absorbing elements (8,9,10) is greater than the forces which occur in the case of operation without a shock effect.

3. Stowing and transporting apparatus according to claim 1, **characterised in that** the frame (6), having the containers (7) situated therein, is connected to the base (5) and the lower deck (4) via horizontal and vertical, initially tensioned resilient shock absorbing elements (8,9,10) which reduce radial and axial shock stresses.

4. Stowing and transporting apparatus according to claim 1, **characterised in that** the shock absorbing elements (8,9,10) are in the form of resilient shock absorbing elements of different types.

5. Stowing and transporting apparatus according to claim 1, **characterised in that** the shock absorbing elements (8,9,10) automatically assume their initial position after a shock effect and, in consequence, the position of the calibre axis between the stowing and transporting apparatus and the torpedo tubes does not vary.

6. Stowing and transporting apparatus according to claim 1, **characterised in that** the adjustment of the calibre axis between the frame (6), having the containers (7) disposed therein, and the torpedo tubes (2,3) remains unchanged under operating loads.

## Revendications

1. Arrangement pour stocker et transporter des éléments disposés à l'intérieur de tubes lance-torpilles, tels que torpilles, mines, missiles et analogues, dans lequel l'arrangement de stockage et de transport se compose de conteneurs disposés dans une charpente, **caractérisé en ce que** la charpente (6) est fixée sur un carlingage (5) et sur un faux-pont (4) et des amortisseurs de chocs élastiques précontraints (8, 9, 10) sont disposés indirectement entre la charpente (6) et le carlingage (5) et le faux-pont (4).

2. Arrangement pour stocker et transporter suivant la revendication 1, **caractérisé en ce que** la précontrainte des amortisseurs de chocs élastiques (8, 9, 10) est supérieure aux forces produites dans le cas de service sans effet de chocs.

3. Arrangement pour stocker et transporter suivant la revendication 1, **caractérisé en ce que** la charpente (6), avec les conteneurs (7) situés dans cette dernière, est assemblée avec le carlingage (5) et le faux-pont (4) par l'intermédiaire d'amortisseurs de chocs élastiques précontraints (8, 9, 10), horizontaux et verticaux, qui réduisent les contraintes de chocs radiales et axiales.

4. Arrangement pour stocker et transporter suivant la revendication 1, **caractérisé en ce que** les amortisseurs de chocs (8, 9, 10) sont réalisés sous forme d'amortisseurs de chocs à ressorts de différent type.

5. Arrangement pour stocker et transporter suivant la revendication 1, **caractérisé en ce que** les amortisseurs de chocs (8, 9, 10) occupent automatiquement leur position initiale après l'effet d'un choc, et la position de l'axe de calibrage entre l'arrangement de stockage et de transport et les tubes lance-torpilles n'est ainsi pas modifiée.

6. Arrangement pour stocker et transporter suivant la revendication 1, **caractérisé en ce que** l'alignement de l'axe de calibrage entre la charpente (6), avec les conteneurs (7) disposés dans cette dernière, et les tubes lance-torpilles (2, 3) reste inchangé en cas de charges de service.
